# EUROPÄISCHE PATENTSCHRIFT

(11) **EP 2 288 544 B1**
(45) Veröffentlichungstag und Bekanntmachung des Hinweises auf die Patenterteilung: **18.07.2012**
(21) Anmeldenummer: 09753669.2
(22) Anmeldetag: 27.05.2009
(51) Int. Cl.: B65B 1/18

(54) **VERFAHREN UND FÜLLANLAGE ZUM BEFÜLLEN VON SÄCKEN**
METHOD AND FILLING SYSTEM FOR FILLING BAGS
PROCEDE ET INSTALLATION DE REMPLISSAGE DE SACS

(30) Priorität: 27.05.2008 DE 102008025268
(43) Veröffentlichungstag der Anmeldung: 02.03.2011
(73) Patentinhaber: Haver & Boecker oHG, 59302 Oelde (DE)
(72) Erfinder: COMBRINK, Alois, 59302 Oelde (DE); HILLING, Thomas, 59269 Beckum (DE)
(74) Vertreter: Schütte, Hartmut
(86) Internationale Anmeldenummer: PCT/EP2009/003763
(87) Internationale Veröffentlichungsnummer: WO 2009/144014

(56) Entgegenhaltungen:
- EP-A- 1 860 027
- DE-A1- 3 613 244

## Beschreibung

Die Erfindung betrifft eine Füllanlage mit einer rotierenden Packmaschine und ein Verfahren zum Befüllen von Behältnissen und insbesondere von Säcken, vorzugsweise von Ventilsäcken, mit schüttfähigen Materialien. Die Füllanlage umfasst wenigstens einen Füllstutzen, mit welchem dem Behältnis das schüttfähige Material zugeführt wird und an dem das Behältnis aufgenommen wird. Weiterhin ist ein Förderorgan zum Transport von Material durch die Fülleinrichtung in das Behältnis vorgesehen.

Schüttfähige Materialien wie u. a. Baustoffe oder Chemikalien in Granulat- oder Pulverform werden oftmals mit rotierenden Packmaschinen in Ventilsäcke gefüllt. Die verschlossenen Ventilsäcke werden dann zum Verbraucher transportiert.

Im Stand der Technik sind verschiedene Systeme zum Abfüllen von Schüttgütern bekannt geworden. Bei konventionellen Systemen zum Abfüllen von schüttfähigen Gütern in Ventilsäcke enthalten die Schüttgüter einen gewissen Luftanteil. Weiterhin wird dem abzufüllenden Material oftmals bei der Abfüllung Luft beigemischt, um dem Material die notwendige Schütt- bzw. Fließfähigkeit zu verleihen. Der im Sack enthaltene Luftanteil wird über eine entsprechende Luftdurchlässigkeit der Sackwandung nach außen abgegeben.

Ein wesentlicher Aspekt bei der Auswahl von Füllanlagen ist die damit mögliche Füllrate, die z.B. in Säcken je Stunde angegeben wird. Je mehr Säcke pro Stutzen und Zeiteinheit abgefüllt werden können, desto geringer ist die Investition. Außerdem sinkt mit einer kompakteren Packmaschine der Platzbedarf.

Zur effektiven und schnellen Abfüllung haben sich rotierende Packmaschinen bewährt, die mit einer Anzahl von über dem Umfang verteilt angeordneten Füllstutzen versehen sind. An einer Aufgabestelle werden die Säcke gegebenenfalls automatisch aufgesteckt und die Säcke werden nach dem Erreichen des angestrebten Gewichts abgenommen.

Mit der DE 36 13 244 C2 ist ein Verfahren zur Steigerung der Abfüllleistung solcher rotierender Packmaschinen bekannt geworden, bei dem der Füllgrad der Ventilsäcke kontinuierlich ermittelt und die Winkelgeschwindigkeit der Packmaschine geregelt wird, um die Packmaschine mit der maximal möglichen Leistung zu fahren. Dazu wird der Füllgrad des Ventilsacks in einem gewissen Winkelabstand vor der Abwurfstelle abgefragt und in Abhängigkeit davon wird die Winkelgeschwindigkeit der Packmaschine geregelt, um sicher zu stellen, dass die Ventilsäcke beim erstmaligen Passieren der Abwurfstelle vollkommen gefüllt sind.

Nachteilig bei dieser Anlage ist allerdings, dass durch die im Material enthaltene bzw. beigemischte Luft ein Überdruck in dem Ventilsack entsteht. Der Überdruck im Sack kann bei der Füllung beispielsweise bei 150 bis 250 Millibar betragen und liegt auch noch im Moment des Abschaltens des Füllorgans vor. Wenn der Sack nun direkt von dem Füllorgan abgezogen wird, so entlädt sich der im Innern des Sacks vorherrschende Druck schlagartig über das noch offene Ventil, sodass eine gewisse und insbesondere bei leichten Materialien erhebliche Menge Produkt aus dem Sack mit ins Freie befördert wird. Das führt zu einem Gewichtsverlust des Sacks und auch zu einer Verschmutzung der Anlage und der Säcke. Bei der Abfüllung von beispielsweise Rußpartikeln oder TiO2-Partikeln führen dabei schon geringe entweichende Produktmengen zu einer ganz erheblichen Verschmutzung der Umgebung. Auch bei der Abfüllung von Zement kann eine erhebliche Verschmutzung der Säcke und der Umgebung auftreten. Während des Füllprozesses oder bei der Abnahme des Sacks austretendes Material ist auch im Hinblick auf den Arbeitsschutz der dort tätigen Personen nachteilig.

Ein Materialaustritt erfolgt aber auch dann, wenn ein selbstverschließender Ventilsack verwendet wird, der das Ventil durch das im Inneren vorhandene Material selbsttätig im Wesentlichen abdichtet. Zwar kann durch eine definierte Überfüllung der Materialaustritt im Vorhinein kompensiert werden, aber es bleibt der Nachteil, dass eine nicht unerhebliche Verschmutzung der Ventilsäcke, der Füllanlage und der Umgebung auftreten kann. Die Sauberkeit der Säcke nach dem Füllvorgang ist aber ein zunehmend wichtiges Kriterium für die Kunden und auch die Sauberkeit der Füllanlage im Betrieb ist zunehmend wichtig. Die Sauberkeit der Füllanlage im Betrieb und die Sauberkeit der Säcke nach dem Füllvorgang beeinflussen sich gegenseitig.

Um den Produktaustritt zu verringern und die Sauberkeit der Anlagen und der Säcke zu erhöhen, wird bei modernen Anlagen (siche EP 1860027 A2) mit Hilfe eines Drucksensors deshalb nach beendetem Füllvorgang vor Abnahme des Sacks abgewartet, bis sich der Druck im Inneren des Sacks über die Wandung abgebaut hat, oder aber der Überdruck muss über einen Bypass abgeführt werden. Der Druckabbau über die Wandung erfordert insbesondere bei leichten Schüttgütern eine erhebliche Zeitspanne, sodass durch die Wartezeit mit einer erheblichen Reduzierung der Abfüllleistung gerechnet werden muss. Während der Wartezeit baut sich der Überdruck über die Sackwandung langsam ab. Die Verweildauer wird so bemessen, dass an ihrem Ende der Überdruck im Inneren des Ventilsacks mit Sicherheit so weit abgenommen hat, dass bei einer Abnahme des Ventilsacks von dem Füllstutzen kein wesentlicher Materialaustritt mehr auftritt. Bei rotierenden Packmaschinen wird die Wartezeit dadurch realisiert, dass die Packmaschine entsprechend langsam rotiert, sodass nach beendetem Füllvorgang noch eine ausreichende Wartezeit eingehalten wird, bis die Winkelposition für die Abnahme erreicht wird. Dadurch sinkt die Füllrate der Packmaschine.

Wird der Druck über einen Bypass abgeführt, wird der Druckabbau beschleunigt, verhindert aber nicht, dass Produkt durch den Bypass mit abgeführt wird, was dann zu einem Gewichtsverlust der Säcke führt. Hieraus resultieren auch erhebliche Gewichtsschwankungen. Außerdem muss das entweichende Produkt in der Regel verworfen werden. Insgesamt bedeutet dieser Zustand eine Erhöhung der Betriebskosten.

Gegenüber dem bekannten Stand der Technik ist es deshalb die Aufgabe der vorliegenden Erfindung, eine Füllanlage und ein Verfahren zum Befüllen eines Behältnisses mit einem schüttfähigen Material zur Verfügung zu stellen, womit eine saubere Abfüllung und ein hoher Durchsatz möglich sind.

Diese Aufgabe wird gelöst durch eine Füllanlage mit den Merkmalen des Anspruchs 1 und durch das Verfahren mit den Merkmalen des Anspruchs 6. Bevorzugte Weiterbildungen sind Gegenstand der Unteransprüche. Weitere Vorteile und Merkmale ergeben sich aus dem Ausführungsbeispiel.

Bei der eingangs genannten Füllanlage und dem Verfahren löst die Erfindung diese Aufgabe dadurch, dass ein Maß für den im Behältnis herrschenden Druck p gemessen und die Drehgeschwindigkeit der Packmaschine so geregelt wird, dass der Fülldruck in dem Behältnis an der Abwurfposition so weit abgesunken ist bzw. einen solchen Wert angenommen hat, dass bei der Abnahme kein oder nahezu kein Material wieder austritt.

Die erfindungsgemäße Füllanlage dient zum Füllen von Behältnissen und insbesondere zum Füllen von Ventilsäcken und umfasst wenigstens eine rotierbare Packmaschine mit einem Antrieb zur Drehung der Packmaschine und eine Mehrzahl von Füllstutzen, welche über dem Umfang der rotierbaren Packmaschine verteilt angeordnet sind. Dabei sind die Füllstutzen zur Aufnahme der Behältnisse bzw. der Ventilsäcke vorgesehen. Die Behältnisse und insbesondere die Ventilsäcke sind mit einer Öffnung an den Füllstutzen festlegbar und durch die Füllstutzen mit schüttfähigen Materialien befüllbar. Dabei werden die Behältnisse und insbesondere die Ventilsäcke an wenigstens einer definierten Aufsteckposition auf die Füllstutzen aufgesteckt und an wenigstens einer definierten Abwurfposition automatisch abgeworfen. Weiterhin ist wenigstens eine Steuereinrichtung vorgesehen, um den Füllvorgang zu steuern. Wenigstens einem Füllstutzen ist ein Drucksensor zugeordnet, um ein Maß für den Fülldruck eines an dem Füllstutzen angeordneten Behältnisses bzw. Ventilsacks zu ermitteln. Die Steuereinrichtung ist dazu eingerichtet, mittels des Drucksensors wenigstens einen repräsentativen Druckkennwert für den an einer vorbestimmten Position vor der Abwurfposition herrschenden Fülldruck zu ermitteln und eine Drehgeschwindigkeit der Packmaschine über eine Steuerung der Geschwindigkeit des Antriebs anzupassen.

Die erfindungsgemäße Füllanlage hat viele Vorteile. Ein erheblicher Vorteil ist, dass die Drehgeschwindigkeit der Packmaschine in Abhängigkeit von einem ermittelten Druckkennwert steuerbar ist. Dadurch kann die Wartezeit nach Erreichen des angestrebten Füllgewichts optimiert werden. Die Wartezeit wird individuell automatisch an die vorherrschenden Bedingungen angepasst. Die effektive Wartezeit wird dadurch verkürzt und die Füllrate erhöht. Im Stand der Technik wurde die Rotationsgeschwindigkeit hingegen so gering gewählt, dass bei unterschiedlichen Produkten und Produkteigenschaften trotzdem noch eine hinreichende Warte- und Beruhigungszeit eingehalten wurde.

Die Leistung kann erfindungsgemäß erhöht und der Durchsatz optimiert werden. Die Steuerung oder Regelung der Drehgeschwindigkeit der Packmaschine erfolgt dabei insbesondere in Abhängigkeit von einem repräsentativen Druckkennwert.

Ein weiterer erheblicher Vorteil ist die höhere Sauberkeit der Anlage und der Umgebung, da aufgrund einer optimalen Drehgeschwindigkeit jeweils eine genügende Verweildauer sicher gestellt werden kann, innerhalb derer sich in dem noch am Füllstutzen hängenden Sack der Überdruck zuverlässig abbaut. Durch die Erfindung kann bei höchstmöglicher Leistung die Wartezeit von dem Abschalten des Förderstroms bis zur Abnahme des Sacks optimiert werden. Dazu wird bei einem zu hohen Innendruck im Sack die Rotationsgeschwindigkeit entsprechend erniedrigt, um den Sackinnendruck bzw. Fülldruck bei Abnahme des Sacks zu verringern und dadurch zuverlässig Materialaustritt zu verhindern, während gleichzeitig eine optimale Leistung erzielt wird. Dadurch kann ein hohes Maß an Arbeitsschutz für die im Bereich der Füllanlage tätigen Personen zuverlässig erreicht werden.

Dabei kann in einfachen Ausgestaltungen der Erfindung ein schaltender und insbesondere auch digital schaltender Drucksensor eingesetzt werden, der bei Unterschreiten eines insbesondere einstellbaren Schwellwertes ein Signal, wie z.B. ein Schaltsignal ausgibt. Damit kann die Geschwindigkeitsregelung der Füllanlage auf einfache und kostengünstige Weise erzielt werden. Solchen Zweipunkt- oder auch Dreipunkt-Druckschalter sind kostengünstig und reichen für eine einfache Optimierung der Anlagensauberkeit und/oder der Füllgeschwindigkeit aus.

Prinzipiell reicht es aus, unabhängig von der Anzahl der Füllstutzen, nur einen Füllstutzen mit einem Drucksensor zu versehen. Vorteilhafterweise wird bei einer Füllanlage mit z. B. 4, 6, 8, 12 oder 16 oder einer sonstigen Anzahl an Füllstutzen aber mehr als ein Füllstutzen mit einem Drucksensor ausgerüstet, um durch die Auswertung mehrerer Drucksensorsignale eine statistische Auswertung vornehmen zu können. Beispielsweise können zwei, drei oder vier oder mehr Drucksensoren eingesetzt werden. Es kann ein Mittelwert bestimmt werden, oder es wird der Median, das Maximum oder das Minimum oder ein sonstiger statistisch ermittelter Druckkennwert abgeleitet, um zur Steuerung der Drehgeschwindigkeit eingesetzt zu werden.

Neben oder anstatt der Ausrüstung eines oder mehrerer Füllstutzen mit einem als Druckschalter ausgeführten Drucksensor, können auch Drucksensoren eingesetzt werden, die in Abhängigkeit von dem im Sack vorherrschenden Druck ein dazu relationales oder proportionales Signal ausgeben.

Die Erfindung ist auch deshalb sehr vorteilhaft, da es sich herausgestellt hat, dass nicht nur unterschiedliche Produkte unterschiedliche Füllparameter benötigen, sondern dass auch für das gleiche Produkt in Abhängigkeit von der Lagerzeit des Produkts im Vorratsbehälter und/oder vorgeschaltetem Silo unterschiedliche Wartezeiten nach Erreichen des Füllgewichts nötig sind.

Beispielsweise hat ein Schüttgut, welches sich tage- oder wochenlang in einem Silo aufhält, einen geringeren Luftanteil als frisch in das Silo eingefüllte Produkte. Das führt dazu, dass ein schon länger im Vorratsbehälter oder im Silo eingefülltes Produkt weniger Luftanteil hat und damit in der Regel auch nur eine geringere Wartezeit nach dem Abschalten eines Förderorgans benötigt als ein frisch in das Silo eingefülltes Produkt.

Hier ermöglicht die Erfindung eine optimal schnelle Drehgeschwindigkeit und damit eine Füllrate unabhängig von eventuellen Schwankungen der Produkteigenschaften innerhalb eines oder mehrerer Produkte.

Die vorbestimmte Position zu der Ermittlung des Druckkennwertes liegt vorzugsweise in einem geringen Winkelabstand vor der Abwurfposition. Der Winkelabstand ist insbesondere kleiner als die Hälfte oder ein Drittel oder ein Fünftel des dem Füllstutzen zugehörigen Winkelbereichs. Bei einer Anlage mit z. B. insgesamt 8 Füllstutzen beträgt der einem Füllstutzen zugeordnete Winkelbereich 45°, sodass der Winkelabstand bei der Hälfte kleiner 22,5° und bei einem Drittel kleiner 15° und bei einem Fünftel kleiner 9° ist. Bei einer anderen Anzahl an Füllstutzen ergeben sich entsprechend angepasste Winkelbereiche.

Insbesondere ist die vorbestimmte Position in einem Winkelbereich kleiner 5° vor der Abwurfposition angeordnet. Vorzugsweise liegt die vorbestimmte Position in einem Winkelbereich kleiner 2° und besonders bevorzugt in einem Winkelbereich kleiner 1° vor der Abwurfposition. Möglich und bevorzugt sind auch Winkelabstände im Winkelminutenbereich.

Die vorbestimmte Position kann auch unmittelbar vor oder sogar an der Abwurfposition vorgesehen sein. Im Sinne dieser Anmeldung bedeutet "vor der Abwurfposition" eine Position "vor oder sogar auch an der Abwurfposition". Wichtig ist, dass an der vorbestimmten Position ein Druckkennwert ermittelt werden kann, der ein repräsentatives Maß für den im Sack herrschenden Fülldruck darstellt.

Die Steuereinrichtung ist dazu eingerichtet und ausgebildet, die Drehgeschwindigkeit der Packmaschine zu erhöhen, wenn der ermittelte oder gemessene Druckkennwert an der vorbestimmten Position vor der Abwurfposition einen vorbestimmten minimalen Schwellwert unterschreiten und/oder die Drehgeschwindigkeit der Packmaschine zu verringern, falls der ermittelte oder gemessene Druckkennwert an der vorbestimmten Position vor der Abwurfposition einen vorbestimmten maximalen Schwellwert überschreitet.

Der minimale Schwellwert wird vorzugsweise so ausgewählt, dass eine genügend schnelle Drehgeschwindigkeit gewährleistet wird, während andererseits eine schonende Regelung etabliert wird.

Insbesondere wird die Füllanlage derart gesteuert, dass der Druckkennwert und insbesondere der Fülldruck im Behältnis bei der Abwurfposition in einem vorbestimmten Druckintervall, dem Abwurfdruckintervall liegt. Wenn der Druckkennwert absinkt, wird die Drehgeschwindigkeit erhöht, und wenn der Druckkennwert die obere Grenze erreicht, wird die Drehgeschwindigkeit reduziert, sodass einerseits optimale oder doch wenigstens geeignete Abwurfbedingungen vorliegen und andererseits eine hohe Füllrate erzielt wird.

In vorteilhaften Weiterbildungen ist jedem Füllstutzen ein Drucksensor zugeordnet. Möglich und bevorzugt ist es auch, wenn nur einem oder einzelnen Füllstutzen jeweils ein Drucksensor zugeordnet ist. Auch mit einem Druckkennwert nur eines Drucksensors kann eine effektive Steuerung erfolgen, wobei dann gewisse Sicherheitszuschläge sinnvoll sein können.

Die wenigstens eine Abwurfposition ist insbesondere vorbestimmt und ergibt sich bei einer vollautomatischen Abnahme aus der Geometrie der Füllanlage.

Vorzugsweise ist jedem Füllstutzen ein Gewichtssensor zugeordnet, um das Gewicht des Behältnisses oder des Ventilsacks während des Füllvorgangs zu ermitteln und den Füllvorgang entsprechend zu steuern.

In allen Ausgestaltungen kann wenigstens eine Verschließstation vorgesehen sein, um die Ventilsäcke nach dem Füllvorgang über ein bekanntes Verfahren zu verschließen.

Das erfindungsgemäße Verfahren dient zum Füllen von Behältnissen und insbesondere zum Füllen von Ventilsäcken mittels einer rotierenden Packmaschine, welche über dem Umfang der rotierenden Packmaschine eine Mehrzahl von Füllstutzen aufweist. Zum Füllen werden an die Füllstutzen die Behältnisse und insbesondere die Ventilsäcke angehangen und die gefüllten Behältnisse bzw. Ventilsäcke werden an einer definierten Abwurfposition von den Füllstutzen abgeworfen. Es wird wenigstens ein für den Fülldruck an der Abwurfposition repräsentativen Druckkennwert ermittelt und es wird eine Drehgeschwindigkeit der Packmaschine in Abhängigkeit von dem repräsentativen Druckkennwert gesteuert.

Das erfindungsgemäße Verfahren hat auch viele Vorteile. Das Verfahren erlaubt die Steigerung des Durchsatzes bei gleichzeitiger Gewährleistung von sauberen Säcken.

Der Druckkennwert ist insbesondere ein Maß für den Sackinnendruck und entspricht vorzugsweise etwa dem in der Abwurfposition herrschenden Fülldruck im Sack. Ob der Sack dort abgeworfen wird, hängt von der Höhe des ermittelten Drucks im Sack ab.

Insbesondere wird ein Druckkennwert an mehreren Füllstutzen ermittelt und es wird der höchste Druckkennwert als Vergleichswert gewählt, um die Füllanlage zu steuern.

Der Druckkennwert bzw. der Vergleichswert kann bei jeder Umdrehung einmal oder in vorbestimmten Abständen ermittelt werden.

Die Drehgeschwindigkeit der Packmaschine wird insbesondere erhöht, wenn der Druckkennwert oder der Vergleichswert einen vorbestimmten minimalen Schwellwert unterschreiten und/oder die Drehgeschwindigkeit der Packmaschine wird insbesondere verringert, wenn der Druckkennwert oder der Vergleichswert einen vorbestimmten maximalen Schwellwert überschreitet.

Der minimale und der maximale Schwellwert sind vorzugsweise vorbestimmt und können z.B. abhängig vom Material sein. In bestimmten Weiterbildungen können der minimale und der maximale Schwellwert auch identisch sein.

Ein Ventilsack wird an der Abwurfposition nicht abgeworfen, wenn der Fülldruck einen vorbestimmten maximalen Schwellwert überschreitet. Dadurch wird eine Verschmutzung durch einen möglichen Produktaustritt vermieden. Die Drehgeschwindigkeit wird anschließend verringert, um einen doppelten Umlauf in der Zukunft zu vermeiden.

Aus den gemessenen Druckkennwerten kann der maximale Druckkennwert nach einer vorbestimmten Anzahl von Umdrehungen ermittelt und mit dem minimalen und/oder dem maximalen Schwellwert verglichen werden, um die Drehgeschwindigkeit entsprechend anzupassen. Dadurch wird die Regelungsgeschwindigkeit gedämpft, was dazu beiträgt, Überschwinger zu verhindern. Die Anzahl der Umdrehungen bis zur Ermittlung des maximalen Druckkennwerts kann 1, 2, 3 oder auch mehr betragen. Auch Bruchteile von Umdrehungen sind möglich.

In allen Ausgestaltungen können die Signale des Drucksensors auch zur Steuerung des Füllvorgangs verwendet werden, um einen effektiven Füllvorgang zu erhalten.

In vorteilhaften Weiterbildungen wird eine der zuvor beschriebenen Füllanlagen verwendet, um ein zuvor beschriebenes Verfahren durchzuführen.

In allen Ausgestaltungen wird vorteilhafterweise während des Füllvorgangs periodisch oder kontinuierlich ein Kennwert für das Gewicht des Ventilsacks während des Füllens erfasst und bei Erreichen des Sollgewichts des Ventilsacks wird die Zufuhr des Schüttguts gestoppt.

Eine Vergleichseinrichtung kann zur Durchführung der nötigen Vergleiche eingesetzt werden.

In allen Ausgestaltungen und Weiterbildungen wird das schüttfähige Material insbesondere aus einem Vorratsbehälter den Füllstutzen zugeführt und jeweils mittels eines Förderorgans in das Behältnis eingebracht. Auch beim Füllvorgang kann ein repräsentatives Maß für den in dem Behältnis herrschenden Fülldruck gemessen werden und es kann während des Füllens des Behältnisses mit dem Material wenigstens ein Füllparameter, wie z.B. die Luftzufuhr, in Abhängigkeit von dem im Behältnis herrschenden Fülldruck gesteuert werden.

Durch die Steuerung eines oder mehrerer Füllparameter in Abhängigkeit von dem herrschenden Innendruck wird eine kurze Abfüllzeit erreicht, während gleichzeitig eine geringe Wartezeit bis zur Abnahme des Behältnisses ermöglicht wird.

Die Füllparameter werden erfindungsgemäß derart gesteuert, dass sowohl der eigentliche Füllvorgang und auch die anschließende Wartezeit für den Druckabbau insgesamt optimiert werden. Dazu wird die Drehgeschwindigkeit der Packmaschine entsprechend angepasst. Aufgrund der hohen Masse der Packmaschine erfolgt die Regelung der Drehgeschwindigkeit insbesondere nicht für jeden einzelnen Füllstutzen getrennt, sondern wird jeweils nach einer Anzahl gefüllter Ventilsäcke angepasst.

Da ein Schüttgut, welches sich tage- oder wochenlang in einem Silo aufhält, typischerweise einen geringeren Luftanteil, als ein frisch in das Silo eingefülltes Produkt aufweist, hängt der optimale Zuluftstrom beim Füllvorgang von den aktuellen Eigenschaften des Produkts ab.

Bei gleichem Zuluftanteil kann das bei einem frisch in das Silo eingefüllten Produkt zu unerwünschten Druckspitzen im Behältnis führen, wodurch der Füllvorgang insgesamt verlangsamt wird. Gleichzeitig steigt auch die Beruhigungszeit, bis der Fülldruck sich im Sackinneren auf das angestrebte Maß verringert hat. Eine geringere Zuluftmenge beim Abfüllen des Materials in das Behältnis kann deshalb bei z.B. frisch in das Silo eingefüllten Produkten zu einer höheren Abfüllleistung führen.

Ein weiterer Füllparameter zur Einstellung und Steuerung des Füllvorgangs ist insbesondere die Fördergeschwindigkeit des Förderorgans. Wenn der Innendruck im Behältnis zu stark ansteigt, kann die Fördergeschwindigkeit des Förderorgans reduziert werden.

In einer Packmaschine gibt es mehrere unterschiedliche Stellen zur Beimischung von Luft. Neben der Beimischung von Luft an dem oder vor dem Förderorgan ist auch die Beimischung von Luft am oder im Füllstutzen bzw. Füllrohr üblich. In einer Weiterbildung ist dieser Luftanteil in Abhängigkeit von dem gemessenen Fülldruck p und/oder von dem aktuellen Gewicht steuerbar, um ein gutes oder sogar optimales Fließverhalten im Füllstutzen zu erhalten.

Falls das Förderorgan als Füllturbine oder als Förderschnecke ausgebildet ist, wird dessen Fördergeschwindigkeit insbesondere auch in Abhängigkeit von dem im Behältnis gemessenen Fülldruck p gesteuert.

Wenn das Füllorgan hingegen als Luftfüllsystem ausgebildet ist, wird die Förderluft insbesondere in Abhängigkeit vom gemessenen Fülldruck p gesteuert.

Als Förderorgan kann auch eine Pumpe eingesetzt, deren Pumpenhub und/oder Pumpenfrequenz gesteuert wird.

Vorteilhafterweise erfolgt eine Steuerung der Dosierstellung einer Dosiereinrichtung nicht nur in Abhängigkeit von dem abgefüllten Produktgewicht, sondern auch in Abhängigkeit von dem im Behältnis gemessenen oder bestimmten Fülldruck p.

Beispielsweise kann vorzeitig von dem Grobstrom auf einen Feinstrom umgeschaltet werden, wenn der im Behältnis vorherrschende Druck z.B. ein vorbestimmtes Maß überschreitet. Es ist auch eine kontinuierliche Anpassung (Verringerung oder Vergrößerung) des Produktstroms möglich. Insbesondere kann die Förderung des Förderorgans auch gestoppt werden, wenn der Fülldruck p in dem Behältnis ein vorbestimmtes Maß überschreitet. Nach entsprechendem Druckabfall wird die Förderung dann wieder in Stufen oder stufenlos erhöht.

Zur Beschleunigung der Entlüftung schon während des Füllens wird die vorzugsweise zwischen Füllstutzen und Behältnis vorgesehene Blähmanschette erst aufgeblasen, wenn der Fülldruck p in dem Behältnis einen vorbestimmten Kennwert überschreitet. Vor dem Aufblasen kann die Luft durch den Spalt entweichen, was schon beim Füllen einen geringeren Überdruck bewirkt. Wenn der Überdruck allerdings ein bestimmtes Maß überschreitet, kann in das Behältnis eingefülltes Material auch unerwünschterweise wieder durch den Spalt ausgetragen werden. Vorzugsweise wird der Druck in der Blähmanschette deshalb erst reduziert, wenn der Fülldruck p in dem Behältnis einen vorbestimmten Grenzwert unterschreitet.

Die Steuerung des gesamten Füllvorgangs erfolgt in Abhängigkeit von dem im Behältnis herrschenden Fülldruck insbesondere derart, dass während des gesamten Füllvorgangs der auftretende Fülldruck unterhalb des zulässigen Maximaldrucks gehalten wird. Der Füllvorgang kann auch gezielt so gesteuert werden, dass der Maximaldruck zwar nie erreicht oder überschritten wird, der Fülldruck aber so gesteuert wird, dass er während des gesamten Füllvorgangs möglichst wenig unterhalb des zulässigen Maximaldrucks verläuft. In Weiterbildungen kann zusätzlich oder in Kombination mit einer herkömmlichen Steuerung in Abhängigkeit von der Füllmasse auch der auftretende Fülldruck berücksichtigt werden. Vorteilhaft ist hierbei eine Redundanz. Ebenso ermöglicht die druckabhängige Steuerung eine schnellere Reaktion auf Fehler beim Füllvorgang.

Bei einer Ausführung der erfindungsgemäßen Anlage ist die Messeinrichtung mit einer den Füllvorgang steuernden Steuereinheit zum Austausch von Daten verbunden. Bei der Anlage kann der Messeinrichtung eine Auswertungseinheit zugeordnet sein, die mit der Steuereinheit zum Austausch von Daten verbindbar ist. Vorzugsweise ist die Messeinrichtung als am oder im Füllstutzen angebrachter Drucksensor ausgeführt, der ein Maß für den im Behälter vorhandenen Fülldruck aufnimmt.

Bevorzugt können zur Druckmessung Druckmessdosen, piezoelektrische Drucksensoren oder Halbleiterdrucksensoren eingesetzt werden.

Zur Entlüftung des wenigstens teilweise mit Material befüllten Behältnisses kann eine am Füllstutzen vorgesehene Rückentlüftung benutzt werden.

Mit der erfindungsgemäßen Anlage und dem erfindungsgemäßen Verfahren können schütt- bzw. fließfähige Materialien wie u.a. Baustoffe, Zemente, Mineralien, Chemikalien in Pulverform oder als Granulat, kristalline, fein- oder grobkörnige sowie pulverförmige Stoffe, zur Farbherstellung benutzte Russpartikel oder TiO₂-Partikel oder TiO₂ enthaltende Stoffe sowie Nahrungsmittel in entsprechende Behältnisse aus unterschiedlichen Materialien gefüllt bzw. gepackt werden.

Weitere Vorteile und Anwendungsmöglichkeiten der Erfindung ergeben sich aus den Ausführungsbeispielen, die im folgenden mit Bezug auf die beiliegenden Figuren beschrieben werden. Die Figuren sind in unterschiedlichen Maßstäben erstellt, es werden aber gleiche oder ähnliche Teile mit gleichen Bezugszeichen versehen.

Darin zeigen:
- Fig. 1: eine schematische Darstellung einer Abfüllanlage,
- Fig. 2: eine schematische Darstellung des Druck- und Gewichtsverlaufs während der Drehung von der Aufsteckposition zur Abwurfposition;
- Fig. 3: den Verlauf des Abnahmedrucks und der Drehgeschwindigkeit über der Zeit;
- Fig. 4: eine Schnittdarstellung eines Teils der Anlage nach Fig. 1;
- Fig. 5: ein Diagramm des Gewichts- und Druckverlaufs während des Füllens eines Ventilsacks, wobei keine Zusatzluft zugeführt wird;
- Fig. 6: ein Diagramm mit dem Gewichts- und Druckverlauf während des Füllens eines Ventilsacks mit einem hohen Luftanteil;
- Fig. 7: ein Diagramm mit dem Gewichts- und Druckverlauf während des Füllen eines Ventilsacks mit gezielter Belüftung; und
- Fig. 8: eine schematische Darstellung des Vorratsbehälters und des Fülltopfes.

Die in Fig. 1 dargestellte erfindungsgemäße Füllanlage 1 umfasst eine rotierende Packmaschine 2, die in Richtung des Pfeils 23 über einen Antrieb 48 antreibbar ist. Die Geschwindigkeit des hier als elektrischen Motors ausgeführten Antriebs 48 wird zur Steuerung bzw. Regelung der Drehgeschwindigkeit der Packmaschine 2 entsprechend gesteuert.

Die Packmaschine 2 enthält sechs als Füllstutzen 3 ausgeführte Fülleinrichtungen, auf welche, wie in Fig. 4 detaillierter dargestellt, Ventilsäcke 4 mit den als Ventilen ausgeführten Öffnungen 5 aufgeschoben werden.

Wie durch den Pfeil 36 in Fig. 1 symbolisiert, werden die Ventilsäcke 4 erfindungsgemäß mit Hilfe eines Greifer-Organs, das in den Figuren nicht dargestellt ist, aus einem Lagerbestand kommend entnommen und mittels eines Aufsteckautomaten auf die Füllstutzen 3 aufgeschoben.

Die Füllanlage 1 ist mit einem Austrageband 6 zum Abtransport der gefüllten und abgeworfenen Ventilsäcke 4 versehen. Der Abwurf ist insbesondere direkt auf das Austrageband 6 vorgesehen. Ein Verschweißen der Ventilsäcke 4 kann vor der Ablage auf dem Austrageband 6 oder danach in einer zusätzlichen Station erfolgen.

In der Darstellung nach Fig. 4 ist ein Ventilsack 4 mit seiner Öffnung 5 auf den Füllstutzen 3 aufgeschoben. Der Ventilsack 4 wird mit einer an einer Außenseite 3a des Füllstutzens 3 angebrachten Blähmanschette 7 gehalten und zur Umgebung abgedichtet. Die Blähmanschette 7 legt sich im aufgeblähten Zustand an eine Innenwandung 8b eines der Befestigung des Ventilsacks 4 an dem Füllstutzen 3 dienenden Abschnitts 8 des Ventilsacks 4 an.

Erfindungsgemäß wird ein für den Fülldruck p im Ventilsack charakteristischer Wert über einen Drucksensor 10 aufgenommen. Der Drucksensor 10 ist dabei hinsichtlich seiner Messcharakteristik so ausgewählt und an einer solchen Position angebracht, dass der gemessene Fülldruck p dem Druck im Inneren des Ventilsacks 4 im Wesentlichen entspricht oder anhand des Messsignals abgeleitet werden kann.

Das Signal des Drucksensors 10 an einer vorbestimmten Position und insbesondere an einer vorbestimmten Position 51 vor der Abwurfposition 35 oder wird als Druckkennwert 47 aufgenommen und zur Steuerung der Drehgeschwindigkeit der Packmaschine 2 eingesetzt. Im Idealfall entspricht der ermittelte Druckkennwert 47 dem Abnahmedruck 42 an der Abwurfposition 35. Eine Voraussetzung dazu ist, dass der ermittelte Druckkennwert 47 unterhalb des maximalen Schwellwerts 45 liegt, da der Ventilsack 4 ansonsten noch für eine Umdrehung am Füllstutzen 3 verbleibt, bis der nächste ermittelte Druckkennwert 47 unterhalb des maximalen Schwellwerts 45 liegt.

In Abhängigkeit von dem Druckkennwert 47 wird die Drehgeschwindigkeit so geregelt, dass an der Abwurfposition 35 ein Fülldruck p in dem Inneren des Ventilsacks 4 vorliegt, bei dem eine Abnahme des Ventilsacks 4 ohne Austritt von Schüttgut aus dem Sackinneren möglich ist.

Die vorbestimmte Position 51 zur Bestimmung des Druckkennwerts 47 liegt insbesondere innerhalb eines geringen Winkelabstands von der Abwurfposition 35 und kann damit auch zusammenfallen. Dann muss der Druckkennwert 47 direkt vor der Abnahme ermittelt werden. Möglich ist es aber auch, dass die vorbestimmte Position 51 in einem Winkelabstand von einer oder mehreren Winkelminuten oder auch Winkelgraden vor der Abwurfposition 35 angeordnet ist. Dann wird aus dem ermittelten Wert ein Druckkennwert abgeleitet, der repräsentativ für den Druck an der Abwurfposition 35 ist. Das kann z.B. über Extrapolieren erfolgen.

Hier im Ausführungsbeispiel ist die vorbestimmte Position 51 direkt vor der Abwurfposition 35, sodass die beiden Punkte in der Darstellung gemäß der beiliegenden Figuren nicht unterschieden werden können. Möglich ist aber sowohl eine deutlich voneinander getrennte Anordnung als auch eine Anordnung direkt beieinander.

Die Vorgehensweise ist in Fig. 2 stark schematisch dargestellt. Dort ist der Fülldruckverlauf 38 im Sackinneren und der Sackgewichtsverlauf 39 über dem Rotationswinkel zwischen der Aufsteckposition 34 und der Abwurfposition 35 aufgetragen. Wenn der Ventilsack 4 schon deutlich vor dem Erreichen der Abwurfposition 35 voll gefüllt und der Fülldruck p auf das Abwurfdruckintervall 40 abgesunken ist, kann die Drehgeschwindigkeit 41 der Packmaschine 2 entsprechend erhöht werden, da der verbleibende Rotationswinkel 43 für den Druckabbau nicht mehr nötig ist.

Ein solcher Fall ist in Fig. 2 dargestellt, wo zum Zeitpunkt 49 schon ein Fülldruck 50 vorherrscht, der in der Mitte des Abwurfdruckintervalls 40 liegt und somit dem Solldruck bzw. Schwellwert 37 bei der Abnahme entspricht. Eine Abnahme kann zum Zeitpunkt 49 aber noch nicht erfolgen, da der zugehörige Füllstutzen 3 bzw. Ventilsack 4 die Abwurfposition 35 noch nicht erreicht hat. Durch eine entsprechende Erhöhung der Drehgeschwindigkeit 41 auf eine Drehgeschwindigkeit 44 (vgl. Fig. 3) derart, dass dass Ende der Wartezeit 28c erreicht wird, wenn der zugehörige Füllstutzen 3 die Abwurfposition 35 erreicht, wird die Füllrate insgesamt proportional erhöht.

Liegt der Fülldruck bzw. Abnahmedruck 42 an der Abwurfposition 35 noch oberhalb des maximalen Schwellwerts 45, verbleibt der Ventilsack 4 insbesondere noch für eine weitere Umdrehung an dem Füllstutzen 3, um einen weiteren Druckabbau zu ermöglichen.

Bei der Steuerung der Drehgeschwindigkeit 41 kann auch die Kapazität des Sackaufsteckautomaten und es können die Kapazitäten der weiteren Komponenten berücksichtigt werden, um insgesamt optimale Bedingungen einzustellen.

Zur Optimierung des Füllvorgangs kann weiterhin die Luftzufuhr 17 in Abhängigkeit von dem erfassten Fülldruck p gesteuert werden, um die Sackfolgezahl zu erhöhen.

In Fig. 3 ist ein mögliches Regelverhalten über der Zeit dargestellt. Zu Beginn liegt eine relativ geringe Drehgeschwindigkeit 41 vor, die anschließend bis auf den Wert 44 erhöht wird, da der Abnahmedruck 42 zunächst unterhalb des minimalen Schwellwerts 46 liegt. Mit der Erhöhung der Drehgeschwindigkeit 41 auf die Drehgeschwindigkeit 44 wird ein Abnahmedruck 42 innerhalb des Abwurfdruckintervalls 40 eingestellt, sodass optimale Bedingungen vorliegen.

In einer bevorzugten und in Figur 4 gestrichelt dargestellten Ausgestaltung der Erfindung ist der Drucksensor 10 in einem Bereich 3c des Füllstutzens 3, der unmittelbar an einen von dem Abschnitt 8 des Ventilsacks 4 belegten Bereich 3d angrenzt, angebracht. Der Drucksensor 10 durchragt eine Wand des Füllstutzens 3, sodass er den Druck im Inneren des Füllstutzens 3 aufnimmt. Diese Ausgestaltung eignet sich insbesondere zur Nachrüstung bestehender Anlagen, da nur der Sensor angeordnet und die Steuerung eingerichtet oder erweitert werden muss, um die Drehgeschwindigkeit 41 der Packmaschine 2 und gegebenenfalls den Füllvorgang in Abhängigkeit von dem erfassten Fülldruck p zu steuern oder zu regeln.

In besonders bevorzugten Ausgestaltungen ist ein Drucksensor 10 vorgesehen, der über eine Druckaufnahmeöffnung 9 und einen Messkanal oder eine Messleitung 13 den in dem Inneren des Sackes herrschenden Fülldruck p aufnimmt. Die Druckaufnahmeöffnung 9 kann z.B. in einem vorderen Bereich des insbesondere als Füllrohr ausgebildeten Füllstutzens 3 in der Nähe der Austrittsöffnung für das Füllgut 18 vorgesehen sein. Vorzugsweise ist die Öffnung bzw. Druckaufnahmeöffnung 9 in einem unteren Bereich des Füllstutzens 3 beabstandet von der Austrittsöffnung vorgesehen, um ein Eintreten von Füllgut 18 zu verhindern. Nach jedem Füllvorgang kann die Messleitung 13 durch einen kurzen Luftstoß freigeblasen werden.

Die Messleitung 13 kann einen ersten als Kanal ausgeführten Abschnitt 13a in dem Füllstutzen 3 aufweisen und einen zweiten Abschnitt 13b, der als flexible oder starre Leitung ausgeführt ist. Auch bei einer einige Meter langen Leitung ist eine schnelle Reaktionszeit möglich, da sich Druckstörungen mit Schallgeschwindigkeit ausbreiten, so dass eine ausreichende Steuerungsgeschwindigkeit erzielbar ist.

Die gemessenen Druckwerte werden in einer dem Drucksensor 10 zugeordneten digitalen Auswertungseinheit 11 zwischengespeichert und einer zentralen Steuereinheit 14 übergeben. Anhand der gemessenen Daten wird der Füllvorgang gesteuert und die Drehgeschwindigkeit 41 geregelt.

Zur Feststellung der Füllmenge in einem zu befüllenden Ventilsack 4 ist eine in Fig. 3 schematisch dargestellte Wägeeinrichtung 12 vorgesehen. Die von der Wägeeinrichtung 12 gemessenen Massewerte des Ventilsacks 4 werden an eine elektronische Verarbeitungseinheit 15 gesendet. Die elektronische Verarbeitungseinheit 15 ist an die zentrale Steuereinheit 14 angeschlossen, die das Förderorgan 16 steuert. Zur Erhöhung der Schütt- bzw. Fließfähigkeit kann über eine Luftzufuhr 17 Luft zugeführt werden, um z.B. auch Anbackungen zu lösen. Die elektronische Verarbeitungseinheit 15 kann aus den von der Wägeeinrichtung 12 gemessenen Massewerten die der eingefüllten Menge an Füllgut bzw. Material 18 entsprechenden Nettomasse angeben.

Das erfindungsgemäße Verfahren bzw. die erfindungsgemäße Füllanlage 1 arbeitet wie folgt. Sofern ein Ventilsack 4 von einem Aufsteckautomaten oder per Hand an der Aufsteckposition 34 auf einen Füllstutzen 3 aufgeschoben worden ist, wird der Füllvorgang während der Drehung der Packmaschine 2 durch die elektronische Steuereinheit 14 initiiert. Zu einem geeigneten Zeitpunkt wird die Blähmanschette 7 festgelegt. Das kann auch erst dann erfolgen, wenn der Fülldruck p im Sackinneren ein vorbestimmtes Maß übersteigt. Die genaue Höhe hängt von der Art des abzufüllenden Produktes ab.

Das dem Förderorgan 16 aus einem Silo oder dgl. zugeführte Material 18 wird durch den Füllstutzen 3 in den Ventilsack 4 eingebracht. Dabei wird die Masse des eingefüllten Materials 18 von der Wägeeinrichtung 12 entweder in vorgegebenen Abständen oder im Wesentlichen kontinuierlich bestimmt und es werden die Messwerte an die Verarbeitungseinheit 15 und an die Steuereinheit 14 weitergeleitet, die gleichzeitig die Signale des Drucksensors 10 auswertet und bei der Steuerung berücksichtigt.

Von der zentralen Steuereinheit 14 können bei einem Füllvorgang unterschiedliche Druck-Beaufschlagungsprofile abgefahren werden. So kann der Fülldruck p in einer kurzen Anfangsphase des Füllvorgangs hoch gewählt sein, um eine Entfaltung von Falten im Bodenbereich des Ventilsacks 4 zu erleichtern. Bei den meisten Füllgütern wird zum Ende des i.A. bis zu einigen Zehn-Sekunden dauernden Füllvorgangs hin der Druck zum Erreichen einer entsprechenden Verdichtungswirkung erhöht. So können etwa die letzten 5 bis 10% des Füllguts 18 unter relativ hohem Druck eingefüllt werden.

Die jeweils optimale Druckkurve wird in der Regel empirisch ermittelt und ist von Produkt zu Produkt unterschiedlich. Auch die Umgebungsbedingungen (Druck, Temperatur, Luftfeuchte) können Einfluss haben.

Vorzugsweise wird während des gesamten Einfüllvorgangs und auch danach von dem Drucksensor 10 der im Ventilsack 4 herrschende Druck erfasst und an die den gesamten Betriebsablauf steuernden Einheiten weitergegeben. Vorzugsweise erfolgt die Druckmessung kontinuierlich.

Das Förderorgan 16 wird gestoppt, wenn dem Förderorgan 16 von der Verarbeitungseinheit 15 an Hand der von der Wägeeinrichtung 12 ermittelten Massewerte ein Erreichen einer voreinstellbaren Zielmasse mitgeteilt wird.

Nach dem Ende des Einfüllvorgangs wird der Fülldruckverlauf 38 während der Drehung der Packmaschine 2 weiter vermessen und der unmittelbar oder eventuell auch zeitverzögert einsetzende Abfall des Fülldrucks p vom Drucksensor 10 erfasst. Die in dem Ventilsack 4 vorhandene Luft kann durch auf der Außenfläche des Ventilsacks 4 vorgesehene, lediglich für die Luft durchlässige Öffnungen 19 oder durch die Porigkeit der Sackwandung entweichen, sodass der aufgebaute Innendruck abgebaut wird.

Sofern der momentane Sackinnendruck bzw. Fülldruck p an der Abwurfposition 35 den maximalen Schwellwert 45 unterschreitet, ist die Gefahr eines unbeabsichtigten wesentlichen Materialaustritts bei der Sackabnahme beseitigt. Die zentrale Steuereinheit 14 steuert daraufhin die Sackabnahmeeinheit an, um den gefüllten Ventilsack 4 von dem Füllstutzen 3 abzunehmen.

Wenn der Druckkennwert 47 den maximalen Schwellwert 45 an der Abwurfposition 35 noch überschreitet, wird die Drehgeschwindigkeit der Packmaschine 2 anschließend reduziert, sodass bei den folgenden Ventilsäcken 4 nach dem Ende des Füllvorgangs eine ausreichende und insbesondere optimale Wartezeit zum Druckabbau zur Verfügung steht.

Bei gängigen in derartigen Füllanlagen 1 abzufüllenden Materialien wie Zement oder dgl. liegt der maximale Schwellwert 45 im Bereich eines Überdrucks im Inneren des Ventilsacks 4 bei z.B. 25 mbar. Je nach Anwendungsfall kann der maximale Schwellwert 45 auch größer sein und z.B. 50 mbar betragen oder auch kleiner sein. Es versteht sich, dass der maximale Schwellwert 45 neben der Art des einzufüllenden Materials 18 und dessen Struktur oder Körnigkeit auch von der Art, der Größe und dem Material des Behältnisses abhängt.

Die Wartezeit nach dem Stoppen des Förderorgans 16 bis zum Unterschreiten des maximalen Schwellwerts 45 kann der Füllzeit entsprechen und diese auch übersteigen; kann aber auch deutlich kleiner sein. Die Zeitdauer kann einige Sekunden oder auch einige Zehn-Sekunden und noch mehr betragen.

Bevorzugt beinhaltet der erfindungsgemäße Betrieb eine Abschaltsicherung, die von der zentralen Steuereinheit 14 bei Vorliegen eines abrupten vorgegebenen Druckabfalls oder einer Stagnation des Drucks für eine vorgegebene Zeitspanne aktiviert wird. Dadurch können die Folgen eines Sackbruchs oder eines nicht korrekten Anschlusses des Ventilsacks 4 an den Füllstutzen 3 verringert oder weitestgehend vermieden werden.

Die von dem Drucksensor 10 aufgenommenen Druck-Werte können auch dazu benutzt werden, um den Druck während des gesamten Füllvorgangs unterhalb eines Maximaldrucks zu halten. Dies wird über eine Regelung des Förderorgans 16 und/oder der Luftzufuhr 17 in Abhängigkeit vom gemessenen Fülldruck p erreicht. Dazu kann erfindungsgemäß der Förderstrom an Füllgut reduziert oder komplett unterbrochen werden.

Ferner ermöglicht die Erfindung eine Steuerung des gesamten Füllvorgangs in Abhängigkeit der ermittelten Werte des Fülldrucks p in dem zu befüllenden Ventilsack 4. Dabei kann die zentrale Steuereinheit 14 die Prozesssteuerung an Hand einer Kombination der über die von der Wägeeinrichtung 12 aufgenommenen Massewerte und der von dem Drucksensor 10 für den Fülldruck p gemessenen Druckwerte durchführen.

In Fig. 5 ist ein möglicher Verlauf für einen Füllvorgang mit einem Füllgut 18 dargestellt. Bei der Abfüllung anderer Füllgüter 18 können andere zeitliche Verläufe auftreten, so dass die Darstellung nach Fig. 5 nur zur beispielhaften Erläuterung anzusehen ist. Bei der Aufnahme der Messkurven für die Darstellung gemäß Fig. 5 wurde keine Zusatzluft eingesetzt, sodass das reine Füllgut 18 abgefüllt wurde, welches zufällig die hier dargestellten Eigenschaften aufweist. Hier handelt es sich um ein Produkt, welches nur kurz zuvor in das Silo und den Vorratsbehälter 31 eingefüllt wurde, sodass noch ein gewisser Luftanteil in dem im Vorratsbehälter 31 lagernden Produkt enthalten ist. Dies führt dazu, dass auch ohne Einsatz von Zusatzluft eine effektive Abfüllung ermöglicht wird.

Die Kurve 20 stellt den Gewichtsverlauf beim Befüllen eines Ventilsacks 4 mit einem Schüttgut als Füllgut 18 dar, während die Kurve 21 den Druckverlauf über der Zeit zeigt. Die Kurve 22 zeigt den Betriebszustand des Förderorgans 16 über der Zeit. Der Ablauf beim Füllen ist wie folgt:

Nach dem Aufstecken eines Ventilsacks 4 wird das Förderorgan 16 für eine Zeitdauer 28a auf die Betriebsart Grobstrom eingestellt. Während dieser Zeitdauer ist die Gewichtszunahme groß und hier im Ausführungsbeispiel nahezu linear mit der Zeit. Zum Zeitpunkt 24 wird das vorbestimmte Grenzgewicht erreicht, welches hier etwa 22 kg beträgt, und es wird während der Zeitdauer 28b auf Feinstrom umgeschaltet, bis das Endgewicht von hier z.B. etwa 25 kg erreicht wird.

Während der Feinstromphase ist der Massenstrom geringer. Gleichzeitig nimmt aber dennoch der im Ventilsack 4 vorhandene Fülldruck p zu, der aber in diesem Beispiel über die gesamte Füllzeit gering bleibt.

Bei Erreichen des Feinstromabschaltpunktes 25 wird der Feinstrom gestoppt. Der Fülldruck p im Sackinneren baut sich in Abhängigkeit von der Sackentlüftung, die auch von den verwendeten Säcken abhängt nach dem Abschalten schnell ab.

Bei diesem Beispiel kann die Drehgeschwindigkeit 41 der Packmaschine 2 so eingestellt werden, dass der Ventilsack 4 bei Erreichen des Feinstromabschaltpunktes 25 die Abwurfposition 35 erreicht, da nach Ende des Füllvorgangs der Druckkennwert 47 unterhalb des maximalen Schwellwerts 45 liegt. Je nach abzufüllendem Material hat der maximale Schwellwert 45 unterschiedliche Werte. Bei leichteren und feineren Materialien ist der Grenzwert kleiner.

Hier kann die Drehgeschwindigkeit 41 erhöht werden, sodass der Ventilsack 4 sein vorgesehenes Füllgewicht genau an oder kurz vor der Abwurfposition 35 erreicht. Durch die individuelle Messung können die Drehgeschwindigkeit 41 und der Prozess insgesamt optimal auf das eingesetzte Schüttgut 18 und die verwendeten Ventilsäcke 4 angepasst werden.

Bei dem in Fig. 5 dargestellten Füllvorgang kann die gesamte Verarbeitungszeit 28, d.h. die Füllzeit einschließlich der Beruhigungszeit insgesamt auf 9,8 Sekunden eingestellt werden. Die Drehgeschwindigkeit 41 kann folglich so eingestellt werden, dass die Drehdauer von der Aufsteckposition 34 zu der Abwurfposition 35 ebenfalls 9,8 Sekunden beträgt. Gegebenenfalls kann noch ein Sicherheitszuschlag von z.B. 0,1 oder 0,2 Sekunden berücksichtigt werden. Durch die Erhöhung der Drehgeschwindigkeit 41 wird die Abwurfposition 35 anschließend schon nach etwa 10 Sekunden erreicht. Da der Druckkennwert 47 an der Abwurfposition 35 unterhalb des maximalen Schwellwerts 45 liegt, wird die Füllrate um etwa 1/3 erhöht.

Dadurch, dass keine Luft zugeführt wird, erreicht der maximale Überdruck bzw. Fülldruck 27 nur 23 Millibar im Sack, sodass hier mit einer Turbinendrehzahl von z.B. 650 Umdrehungen pro Minute gearbeitet werden kann. Die Turbinendrehzahl kann je nach Turbinentyp etc. auch niedriger oder höher sein. Selbstverständlich ist auch der Einsatz anderer Förderorgane möglich, wie z.B. der Einsatz von Luftförderorganen, Schneckenförderorganen, Pumpenförderorganen und weiteren Förderorganen, wie sie im Stand der Technik bekannt geworden sind.

Ein weiteres Beispiel einer Kurve 20 für das Gewicht und einer Kurve 21 für den Druck bei der Abfüllung von schüttförmigen Materialien 18 ist in Fig. 6 dargestellt. Hierbei wurde viel Luft zugegeben, um die Fließeigenschaft des Materials 18 zu erhöhen. Das ist beispielsweise der Fall, wenn ein nur schwer fließfähiges Material 18 abgefüllt wird oder wenn das Material 18 schon eine längere Verweilzeit im Silo oder Vorratsbehälter 31 aufweist. Hier ist aber in Fig. 6 der Druckverlauf und der Gewichtsverlauf für das grundsätzlich gleiche Produkt wie in Fig. 5 dargestellt.

Deutlich erkennbar ist die steilere Gewichtszunahme im Ventilsack 4, sodass der Umschaltzeitpunkt bzw. Zeitpunkt 24 zur Umschaltung vom Grobstrom in den Feinstrom erheblich früher, und zwar nach etwa 3,7 Sekunden auftritt, während die Zeitdauer 28a der Grobstromphase bei der in Fig. 5 dargestellten Abfüllung noch etwa 5 Sekunden dauerte. Allerdings führt der hohe Luftanteil bei der Abfüllung nach Fig. 6 dazu, dass die Zeitdauer 28b der Feinstromphase erheblich länger ist als die Zeitdauer 28b der Feinstromphase bei dem Abfüllbeispiel nach Fig. 5, sodass die Füllzeit insgesamt 10,5 Sekunden beträgt. Da der Sackinnendruck bzw. der Fülldruck p am Ende des Füllvorgangs bei etwa 180 Millibar liegt, muss die Drehgeschwindigkeit 41 so eingestellt werden, dass eine Wartezeit 28c von knapp 5 Sekunden eingehalten wird, bis der Ventilsack 4 nach etwa 15 Sekunden die Abwurfposition 35 erreicht, wo der Fülldruck p im Sackinneren auf den maximalen Schwellwert 45, in diesem Fall 50 Millibar abgesunken ist, sodass der Ventilsack 4 abgenommen werden kann. Bei dem Abfüllbeispiel nach Fig. 5 beträgt die Verarbeitungszeit hingegen nur 9,8 Sekunden. Dieser Unterschied von etwa 5 Sekunden führt zu einer erheblich höheren Abfüllrate und somit zu einem wirtschaftlicheren Betrieb der Füllanlage 1.

Durch einen gesteuerten Einsatz von Zusatzluft kann das Abfüllergebnis gegebenenfalls noch verbessert werden, wie die in Fig. 7 dargestellten Kurven für Druck, Zustand und Gewicht 20-22 eines weiteren Abfüllbeispiels zeigen. Dort wurde wiederum das gleiche Produkt abgefüllt wie bei den in den Fig. 5 und 6 dargestellten Abfüllbeispielen, nur wurde die zugeführte Zusatzluft in Abhängigkeit von dem im Ventilsack 4 herrschenden Fülldruck p gesteuert.

Die Steuerung der Zuluft führt dazu, dass zwar eine längere Zeitdauer 28a der Grobstromphase mit etwa 4,2 Sekunden vorliegt, wobei aber die Verarbeitungszeit insgesamt nur etwa 7,2 Sekunden beträgt, bis sich der Überdruck im Ventilsack 4 auf den Abnahmedruck 42 von 50 Millibar abgebaut hat. Die Füllzeit beträgt hier 6,8 Sekunden und der max. Überdruck 60 Millibar. Die Turbinendrehzahl beträgt ebenfalls 650 Umdrehungen pro Sekunde.

Im Unterschied zur Abfüllung mit viel Luft (Fig. 6) wurde die Verarbeitungszeit des Sacks von etwa 15 Sekunden auf 7,2 Sekunden mehr als halbiert, was eine doppelt so hohe Drehgeschwindigkeit 41 und Sackfolgezahl ermöglicht. Die Verarbeitungszeit 28 wurde gegenüber der in Fig. 5 dargestellten Abfüllung ohne Zusatzluft ebenfalls erheblich von 9,8 Sekunden auf etwa 7,2 Sekunden reduziert.

Wie der Vergleich der in den Fig. 5-7 dargestellten Kurven zeigt, hängt die optimale Luftzufuhr auch erheblich von dem zulässigen maximalen Schwellwert 45 ab, denn wenn beispielsweise nur ein Abnahmeüberdruck 42 von 25 Millibar zulässig ist, so beträgt die Füllzeit bei dem Beispiel nach Fig. 7 und bei dem Beispiel nach Fig. 5 jeweils etwa 10 Sekunden, während sie sich bei dem Beispiel nach Fig. 6 noch weiter verlängert. Der plötzliche Druckabfall bei etwa 15 Sekunden in der Darstellung nach Fig. 6 resultiert hier durch die Abnahme des Ventilsacks 4, während der Ventilsack 4 bei der Darstellung nach Fig. 7 noch weiter hängen gelassen wurde, obwohl der zulässige maximale Schwellwert 45 unterschritten wurde.

Der maximale Fülldruck 27 beträgt bei der Messung für Fig. 5 etwa 23 Millibar, bei der Messung für Fig. 6 hingegen 227 Millibar und bei der Messung für Fig. 7 ca. 60 Millibar.

Wie man den Darstellungen der Fig. 5,6 und 7 entnehmen kann, existiert für jedes Produkt und jeden zulässigen maximalen Schwellwert 45eine optimale Füllstrategie und Drehgeschwindigkeit 41.

In Fig. 8 ist ein Prinzipschema des Vorratsbehälters 31 und des Fülltopfes mit dem hier als Füllturbine ausgeführten Förderorgan 16 sowie dem Füllstutzen 3 dargestellt. In Abhängigkeit von den gemessenen Druckbedingungen und dem bislang erreichten Gewicht wird die Drehzahl der Förderturbine bzw. des Förderorgans 16, die Stellung des Dosierers 32 und die Zuluft über die Zuluftkanäle 33 eingestellt, sodass die gewünschten Abfüllbedingungen vorliegen, und die optimale Drehgeschwindigkeit 41 eingestellt werden kann.

### Bezugszeichenliste:

- 1: Füllanlage
- 2: Packmaschine
- 3: Füllstutzen
- 3a: Außenseite
- 3c: Bereich
- 3d: Bereich
- 4: Ventilsack
- 5: Öffnung
- 6: Austrageband
- 7: Blähmanschette
- 8: Abschnitt
- 8b: Innenwandung
- 9: Druckaufnahmeöffnung
- 10: Drucksensor
- 11: Auswertungseinheit
- 12: Wägeeinrichtung
- 13: Messleitung
- 13a,13b: Abschnitt, Abschnitt
- 14: Steuereinheit
- 15: Verarbeitungseinheit
- 16: Förderorgan
- 17: Luftzufuhr
- 18: schüttfähiges Material, Füllgut
- 19: Öffnungen
- 20: Kurve
- 21: Kurve
- 22: Kurve
- 23: Pfeil
- 24: Zeitpunkt
- 25: Feinstromabschaltpunkt
- 27: maximaler Fülldruck
- 28: Verarbeitungszeit
- 28a: Zeitdauer
- 28b: Zeitdauer
- 28c: Wartezeit
- 31: Vorratsbehälter
- 32: Dosierer
- 33: Zuluftkanäle
- 34: Aufsteckposition
- 35: Abwurfposition
- 36: Pfeil
- 37: Schwellwert
- 38: Fülldruckverlauf
- 39: Sackgewichtsverlauf
- 40: Abwurfdruckintervall
- 41: Drehgeschwindigkeit
- 42: Abnahmedruck
- 43: verbleibender Rotationswinkel
- 44: Drehgeschwindigkeit
- 45: maximaler Schwellwert
- 46: minimaler Schwellwert
- 47: Druckkennwert
- 48: Antrieb
- 49: Zeitpunkt
- 50: Fülldruck
- p: Fülldruck
- 51: vorbestimmte Position

## Patentansprüche

1. Füllanlage (1) zum Füllen von Ventilsäcken (4) umfassend wenigstens eine rotierbare Packmaschine (2) mit einem Antrieb (48) zur Drehung der Packmaschine (2) und wenigstens einen und insbesondere eine Mehrzahl über dem Umfang der rotierbaren Packmaschine (2) verteilt angeordneten Füllstutzen (3), wobei der wenigstens eine Füllstutzen (3) zur Aufnahme der Ventilsäcke (4) vorgesehen ist und wobei die Ventilsäcke (4) mit einer Öffnung (5) an dem Füllstutzen (3) festlegbar und durch den Füllstutzen (3) mit schüttfähigen Materialien (18) befüllbar sind, wobei die Ventilsäcke (4) an einer definierten Aufsteckposition (34) auf den Füllstutzen (3) aufgesteckt und an einer definierten Abwurfposition (35) automatisch abgeworfen werden, und wobei eine Steuereinrichtung (14) vorgesehen ist, um den Füllvorgang zu steuern,
wobei wenigstens einem Füllstutzen (3) ein Drucksensor (10) zugeordnet ist, um ein Maß für den Fülldruck (p) eines an dem Füllstutzen (3) angeordneten Ventilsacks (4) zu ermitteln
**dadurch gekennzeichnet, dass** die Steuereinrichtung (14) dazu eingerichtet ist,
mittels des Drucksensors (10)wenigstens einen repräsentativen Druckkennwert (47) für den an einer vorbestimmten Position (51) vor der Abwurfposition (35) herrschenden Fülldruck (p) zu ermitteln und eine Drehgeschwindigkeit (41) der Packmaschine (2) über eine Steuerung der Geschwindigkeit des Antriebs (48) anzupassen, und dass die Steuereinrichtung (14) dazu eingerichtet ist, die Drehgeschwindigkeit (41) der Packmaschine (2) zu erhöhen, wenn der Druckkennwert (47) an der vorbestimmten Position (51) einen vorbestimmten minimalen Schwellwert (46) unterschreitet und/oder die Drehgeschwindigkeit (41) der Packmaschine (2) zu verringern, falls der Druckkennwert (47) an der vorbestimmten Position (51) einen vorbestimmten maximalen Schwellwert (45) überschreitet,
und dass die Steuereinrichtung (14) dazu eingerichtet ist, einen Ventilsack (4) an der Abwurfposition (35) nicht abzuwerfen, wenn der Fülldruck (p) einen vorbestimmten maximalen Schwellwert (45) überschreitet.

2. Füllanlage (1) nach Anspruch 1,
wobei wenigstens ein Drucksensor (10) als Druckschalter ausgeführt ist.

3. Füllanlage (1) nach einem der vorhergehenden Ansprüche, wobei jedem Füllstutzen (3) ein Drucksensor (10) zugeordnet ist.

4. Füllanlage (1) nach einem der vorhergehenden Ansprüche, wobei jedem Füllstutzen (3) ein Gewichtssensor (12) zugeordnet ist, um das Gewicht des Ventilsacks (4) während des Füllvorgangs zu ermitteln.

5. Füllanlage (1) nach einem der vorhergehenden Ansprüche, wobei wenigstens ein Aufsteckautomat zum automatischen Aufstecken der Ventilsäcke (4) und/oder wenigstens eine Verschließstation vorgesehen ist, um die Ventilsäcke (4) nach dem Füllvorgang zu verschließen.

6. Verfahren zum Füllen von Ventilsäcken (4) mit einer rotierbaren Packmaschine (2), welche über dem Umfang der rotierbaren Packmaschine (2) verteilt wenigstens einen und insbesondere eine Mehrzahl von Füllstutzen (3) aufweist, an welche die Ventilsäcke (4) angehangen und an einer definierten Abwurfposition (35) davon abgeworfen werden, wobei ein Druckkennwert (47) für den Fülldruck (p) an einer vorbestimmten Position (51) vor der Abwurfposition (35) ermittelt wird und eine Drehgeschwindigkeit (41) der Packmaschine (2) in Abhängigkeit von dem Druckkennwert (47) an der vorbestimmten Position (51) gesteuert wird,
und die Steuereinrichtung (14) die Drehgeschwindigkeit (41) der Packmaschine (2) erhöht, wenn der Druckkennwert (47) an der vorbestimmten Position (51) einen vorbestimmten minimalen Schwellwert (46) unterschreitet und/oder die Drehgeschwindigkeit (41) der Packmaschine (2) verringert, falls der Druckkennwert (47) an der vorbestimmten Position (51) einen vorbestimmten maximalen Schwellwert (45) überschreitet,
und wobei ein Ventilsack (4) an der Abwurfposition (35) nicht abgeworfen wird, wenn der Fülldruck (p) einen vorbestimmten maximalen Schwellwert (45) überschreitet.

7. Verfahren nach Anspruch 6,
wobei der Druckkennwert (47) an mehreren Füllstutzen (3) ermittelt wird und ein statistischer Druckkennwert als Vergleichswert gewählt wird.

8. Verfahren nach Anspruch 6 oder 7,
wobei die Drehgeschwindigkeit (41) der Packmaschine (2) erhöht wird, wenn der Druckkennwert (47) oder der Vergleichswert einen vorbestimmten minimalen Schwellwert (46) unterschreitet und/oder wobei eine Drehgeschwindigkeit (41) der Packmaschine (2) verringert wird, wenn der Druckkennwert (47) oder der Vergleichswert einen vorbestimmten maximalen Schwellwert (45) überschreitet.

9. Verfahren nach einem der Ansprüche 6 bis 8,
wobei nach einer vorbestimmten Anzahl von Umdrehungen der maximal gemessene Druckkennwert (47) ermittelt und mit dem minimalen Schwellwert (46) und/oder dem maximalen Schwellwert (45) verglichen wird, um die Drehgeschwindigkeit (41) entsprechend anzupassen.

10. Verfahren nach einem der vorhergehenden Ansprüche 6 bis 9, wobei die Signale des Drucksensors (10) zur Steuerung des Füllvorgangs verwendet werden.

11. Verfahren nach einem der vorhergehenden Ansprüche 6 bis 10, wobei mit einem Drucksensor (10) ein Kennwert für den Fülldruck (p) im Ventilsack (4) erfasst und der Füllprozess wenigstens teilweise in Abhängigkeit von dem Fülldruck (p) gesteuert wird.

12. Verfahren zum Füllen von Ventilsäcken (4) nach einem der Ansprüche 6 bis 11 unter Verwerdung einer Füllanlage (1) gemäß wenigstens einem der Ansprüche 1 bis 5.

13. Verfahren nach einem der vorhergehenden Ansprüche, wobei ein Kennwert für das Gewicht des Ventilsacks (4) während des Füllens erfasst wird und bei Erreichen des Sollgewichts des Ventilsacks (4) die Zufuhr des schüttfähigen Materials (18) gestoppt wird.

## Claims

1. Filling system (1) for filling valve bags (4) comprising at least a rotatable packaging machine (2) having a drive (48) for rotating the packaging machine (2) and at least one and in particular a plurality of filling spouts (3) distributed over the circumference of the rotatable packaging machine (2), wherein the at least one filling spout (3) is provided for receiving the valve bags (4) and wherein the valve bags (4) can be fixed to the filling spout (3) by means of an opening (5) and can be filled with bulk materials (18) through the filling spout (3) wherein the valve bags (4) are placed onto the filling spout (3) at a defined placement position (34) and are dropped automatically at a defined dropping position (35), and wherein a control device (14) is provided for controlling the filling process,
wherein a pressure sensor (10) is assigned to at least one filling spout (3) to determine a measure of the filling pressure (p) of a valve bag (4) disposed at the filling spout (3),
**characterized in**
**that** the control device (14) is organized to determine by means of the pressure sensor (10) at least one representative pressure parameter (47) for the filling pressure (p) prevailing at a predetermined position (51) in front of the dropping position (35) and to adjust a rotational speed (41) of the packaging machine (2) via controlling the speed of the drive (48),
and **that** the control device (14) is organized to increase the rotational speed (41) of the packaging machine (2) when the pressure parameter (47) falls below a predetermined minimum threshold value (46) at the predetermined position (51) and/or to decrease the rotational speed (41) of the packaging machine (2) if the pressure parameter (47) exceeds a predetermined maximum threshold value (45) at the predetermined position (51),
and **that** the control device (14) is organized to not drop a valve bag (4) at the dropping position (35) when the filling pressure (p) exceeds a predetermined maximum threshold value (45).

2. The filling system (1) according to claim 1 wherein at least one pressure sensor (10) is configured as a pressure switch.

3. The filling system (1) according to any of the preceding claims wherein one pressure sensor (10) is assigned to each filling spout (3).

4. The filling system (1) according to any of the preceding claims wherein one weight sensor (12) is assigned to each filling spout (3) to determine the weight of the valve bag (4) during the filling process.

5. The filling system (1) according to any of the preceding claims wherein at least one placing system for automatic placement of the valve bags (4) and/or at least one closing station is provided for closing the valve bags (4) after the filling process.

6. A method for filling valve bags (4) by means of a rotatable packaging machine (2) comprising, distributed over the circumference of the rotatable packaging machine (2), at least one and in particular a plurality of filling spouts (3) to which the valve bags (4) are attached and dropped off at a defined dropping position (35),
wherein a pressure parameter (47) for the filling pressure (p) is determined at a predetermined position (51) in front of the dropping position (35) and a rotational speed (41) of the packaging machine (2) is controlled in dependence on the pressure parameter (47) at the predetermined position (51),
and the control device (14) increases the rotational speed (41) of the packaging machine (2) when the pressure parameter (47) falls below a predetermined minimum threshold value (46) at the predetermined position (51) and/or reduces the rotational speed (41) of the packaging machine (2) if the pressure parameter (47) exceeds a predetermined maximum threshold value (45) at the predetermined position (51),
and wherein a valve bag (4) is not dropped at the dropping position (35) when the filling pressure (p) exceeds a predetermined maximum threshold value (45).

7. The method according to claim 6 wherein the pressure parameter (47) is determined at a number of filling spouts (3) and a statistical pressure parameter is selected as a reference value.

8. The method according to claim 6 or 7 wherein the rotational speed (41) of the packaging machine (2) is increased when the pressure parameter (47) or the reference value falls below a predetermined minimum threshold value (46) and/or wherein a rotational speed (41) of the packaging machine (2) is reduced when the pressure parameter (47) or the reference value exceeds a predetermined maximum threshold value (45).

9. The method according to any of claims 6 to 8 wherein after a predetermined number of rounds the measured maximum pressure parameter (47) is determined and compared against the minimum threshold value (46) and/or the maximum threshold value (45) to adapt the rotational speed (41) correspondingly.

10. The method according to any of the preceding claims 6 to 9 wherein the signals of the pressure sensor (10) are employed for controlling the filling process.

11. The method according to any of the preceding claims 6 to 10 wherein a pressure sensor (10) senses a parameter for the filling pressure (p) in the valve bag (4) and the filling process is controlled at least in part in dependence on the filling pressure (p).

12. The method for filling valve bags (4) according to any of the claims 6 to 11 employing a filling system (1) according to at least one of the claims 1 to 5.

13. The method according to any of the preceding claims wherein a parameter for the weight of the valve bag (4) is sensed during filling and as the target weight of the valve bag (4) is attained, the supply of the bulk material (18) is cut off.

## Revendications

1. Installation de remplissage (1) pour le remplissage de sacs à valve (4), comprenant au moins une emballeuse rotative (2) avec un mécanisme d'entraînement (48) pour faire tourner ladite emballeuse (2), et au moins une et en particulier une pluralité de tubulures de remplissage (3) qui sont disposées de manière à être réparties sur la circonférence de ladite emballeuse rotative (2), ladite au moins une tubulure de remplissage (3) étant prévue pour recevoir les sacs à valve (4) et lesdits sacs à valve (4) étant aptes à être fixés par une ouverture (5) sur ladite tubulure de remplissage (3) et à être remplis de matières en vrac (18) par ladite tubulure de remplissage (3), les sacs à valve (4) étant enfilés, sur une position d'enfilement (34) définie, sur la tubulure de remplissage (3) et étant automatiquement jetés sur une position de jetée (35) définie, et un dispositif de commande (14) étant prévu afin de commander l'opération de remplissage, à au moins une tubulure de remplissage (3) étant associé un capteur de pression (10) afin de déterminer une mesure pour la pression de remplissage (p) d'un sac à valve (4) disposé sur la tubulure de remplissage (3),
**caractérisée par le fait que** ledit dispositif de commande (14) est conçu pour déterminer au moyen du capteur de pression (10) au moins une valeur caractéristique de pression (47) représentative pour la pression de remplissage (p) régnant sur une position prédéterminée (51) en amont de ladite position de jetée (35), et pour adapter une vitesse de rotation (41) de ladite emballeuse (2) par une commande de la vitesse du mécanisme d'entraînement (48), et que ledit dispositif de commande (14) est conçu pour augmenter la vitesse de rotation (41) de ladite emballeuse (2) si la valeur caractéristique de pression (47) sur ladite position prédéterminée (51) est inférieure à une valeur de seuil minimale prédéterminée (46), et/ou pour réduire la vitesse de rotation (41) de ladite emballeuse (2) si la valeur caractéristique de pression (47) sur la position prédéterminée (51) dépasse une valeur de seuil maximale prédéterminée (45), et que ledit dispositif de commande (14) est conçu pour ne pas jeter un sac à valve (4) sur ladite position de jetée (35) si la pression de remplissage (p) dépasse une valeur de seuil maximale prédéterminée (45).

2. Installation de remplissage (1) selon la revendication 1, dans laquelle au moins un capteur de pression (10) est réalisé comme interrupteur à pression.

3. Installation de remplissage (1) selon l'une quelconque des revendications précédentes, dans laquelle à chacune des tubulures de remplissage (3) est associé un capteur de pression (10).

4. Installation de remplissage (1) selon l'une quelconque des revendications précédentes, dans laquelle à chacune des tubulures de remplissage (3) est associé un capteur de poids (12) afin de déterminer le poids du sac à valve (4) durant l'opération de remplissage.

5. Installation de remplissage (1) selon l'une quelconque des revendications précédentes, dans laquelle est prévu(e) au moins une machine automatique à enfiler pour enfiler les sacs à valve (4) de manière automatique et/ou au moins un poste de fermeture pour fermer les sacs à valve (4) après l'opération de remplissage.

6. Procédé de remplissage de sacs à valve (4) avec une emballeuse rotative (2) qui présente au moins une et en particulier une pluralité de tubulures de remplissage (3) lesquelles sont réparties sur la circonférence de ladite emballeuse rotative (2) et sur lesquelles sont reçus les sacs à valve (4) qui sont jetés de celles-ci sur une position de jetée (35) définie, dans lequel une valeur caractéristique de pression (47) pour la pression de remplissage (p) régnant sur une position prédéterminée (51) en amont de ladite position de jetée (35) est déterminée et une vitesse de rotation (41) de ladite emballeuse (2) est commandée en fonction de ladite valeur caractéristique de pression (47) sur la position prédéterminée (51), et dans lequel ledit dispositif de commande (14) augmente la vitesse de rotation (41) de ladite emballeuse (2) si la valeur caractéristique de pression (47) sur ladite position prédéterminée (51) est inférieure à une valeur de seuil minimale prédéterminée (46), et/ou réduit la vitesse de rotation (41) de ladite emballeuse (2) si la valeur caractéristique de pression (47) sur la position prédéterminée (51) dépasse une valeur de seuil maximale prédéterminée (45), et dans lequel un sac à valve (4) n'est pas jeté sur ladite position de jetée (35) si la pression de remplissage (p) dépasse une valeur de seuil maximale prédéterminée (45).

7. Procédé selon la revendication 6, dans lequel ladite valeur caractéristique de pression (47) est déterminée sur plusieurs tubulures de remplissage (3) et une valeur caractéristique statistique de pression est choisie comme valeur de comparaison.

8. Procédé selon la revendication 6 ou 7, dans lequel la vitesse de rotation (41) de l'emballeuse (2) est augmentée si ladite valeur caractéristique de pression (47) ou la valeur de comparaison est inférieure à une valeur de seuil minimale prédéterminée (46) et/ou dans lequel une vitesse de rotation (41) de l'emballeuse (2) est réduite si ladite valeur caractéristique de pression (47) ou la valeur de comparaison dépasse une valeur de seuil maximale prédéterminée (45).

9. Procédé selon l'une quelconque des revendications 6 à 8, dans lequel, après un nombre prédéterminé de tours, la valeur caractéristique de pression (47) mesurée au maximum est déterminée et est comparée à ladite valeur de seuil minimale (46) et/ou à ladite valeur de seuil maximale (45) afin d'adapter la vitesse de rotation (41) de manière correspondante.

10. Procédé selon l'une quelconque des revendications précédentes 6 à 9, dans lequel les signaux du capteur de pression (10) sont utilisés pour commander l'opération de remplissage.

11. Procédé selon l'une quelconque des revendications précédentes 6 à 10, dans lequel une valeur caractéristique pour la pression de remplissage (p) à l'intérieur du sac à valve (4) est déterminée au moyen d'un capteur de pression (10) et le processus de remplissage est commandé au moins en partie en fonction de ladite pression de remplissage (p).

12. Procédé de remplissage de sacs à valve (4) selon l'une quelconque des revendications 6 à 11, en mettant en oeuvre une installation de remplissage (1) selon l'une au moins des revendications 1 à 5.

13. Procédé selon l'une quelconque des revendications précédentes, dans lequel une valeur caractéristique pour le poids du sac à valve (4) est déterminée durant le remplissage et l'amenée de la matière en vrac (18) est arrêtée lorsque le poids de consigne du sac à valve (4) est atteint.
